# DEMANDE DE BREVET EUROPEEN

(11) **EP 3 754 285 A1**
(43) Date de publication de la demande: **23.12.2020**
(21) Numéro de dépôt: 19181587.7
(22) Date de dépôt: 21.06.2019
(51) Int. Cl.: F41A 5/02, F41A 9/56, F41A 3/54, F41A 15/14

(54) **INSERT DE GLISSIÈRE DE PISTOLET**

(71) Demandeur: FN Herstal SA, 4040 Herstal (BE)
(72) Inventeur: BALHAN, Laurent, B-6997 Mormont (BE); DELVAUX, Dorian, B-5060 Sambreville (BE); GOUVEIA, Andy, B-4610 Beyne-Heusay (BE)
(74) Mandataire: Pronovem

(57) **Abrégé**

La présente invention se rapporte à une glissière (3) de pistolet comprenant un fond de percussion (4) solidaire de la glissière (3), une griffe d'extracteur (2) disposée pivotante sur un côté du fond de culasse (4) et un insert de glissière (1) multifonctionnel délimitant la surface inférieure du fond de culasse par une surface d'appui (9) de cartouche perpendiculaire au fond de culasse (4).

## Description

### Objet de l'invention

La présente invention se rapporte à un insert de glissière de pistolet.

### Etat de la technique

De façon générale, il est préférable dans les armes à feu conventionnelles d'avoir un fond de culasse délimité à sa circonférence par une surface d'appui circulaire entourant le fond de la cartouche lorsqu'elle est chambrée. La chose est relativement simple dans le cas de fusils à verrous rotatifs, ou, de façon générale lorsque le fond de culasse est disposé sur une culasse démontable, permettant un accès aisé des outils d'usinage.

Lorsque, par contre, le fond de culasse est disposé au fond d'une cavité ne permettant pas un accès longitudinal des outils de coupe, l'usinage de cette surface d'appui circulaire présente une difficulté majeure et nécessite l'utilisation de fraises à renvoi d'angle, outillage coûteux et complexe à utiliser. C'est par exemple le cas du fond de culasse typique des pistolets semi-automatiques, où le fond de culasse est solidaire de la glissière qui empêche un usinage simple de la culasse. Les munitions prenant appui directement sur le fond de culasse lors des tirs, il est largement préférable que ce fond de culasse soit façonné d'une seule pièce avec la glissière pour réduire tout risque de rupture.

Le problème est particulièrement aigu lorsque la fenêtre d'éjection des douilles présente une ouverture essentiellement latérale, empêchant un usinage par le haut du bas de la surface d'appui circulaire.

En particulier, un fond de cuvette de culasse entièrement fermé nécessite un usinage par la bouche peu importe la position et la taille de la fenêtre d'éjection. En effet, si on procède à un brochage (usinage vertical débouchant obligatoirement) il est impossible de fermer le fond de cuvette.

Le document DE102010035962B4 décrit un dispositif à culasse d'un pistolet, pouvant être adapté à une pluralité de calibres différents, avec un fond de percussion disposé dans une cavité de la culasse, dans lequel au moins dans une zone sur le côté du fond de percussion, est prévu un dispositif de fixation pour la fixation d'une partie d'un élément de support de cartouche, et dans une deuxième zone sur le côté du fond de percussion de la culasse, est prévu un élément de support de cartouche qui est conçu comme un élément de guidage de cartouche. Dans ce document, l'insert n'a qu'une fonction de guidage latéral du culot de la douille dans son mouvement vertical.

### Résumé de l'invention

Un premier aspect de l'invention se rapporte à une glissière de pistolet comprenant un fond de percussion solidaire de la glissière, une griffe d'extracteur disposée pivotante sur un côté du fond de percussion et un insert délimitant la surface inférieure d'un fond de culasse par une surface d'appui de cartouche perpendiculaire au fond de culasse, ledit fond de culasse étant constitué de la face avant du fond de percussion et d'une éventuelle surface coplanaire de l'insert de glissière comprise entre le bas du fond de percussion et ladite surface d'appui de cartouche.

Selon des modes préférés de l'invention, la glissière comprend une, ou une combinaison appropriée d'au moins deux des caractéristiques suivantes :
- la surface d'appui se prolonge latéralement face à la griffe d'extracteur ;
- le fond de culasse comprend un canal de percuteur dans lequel coulisse un percuteur ;
- un canal d'évacuation des liquides débouchant sur le canal de percuteur est ménagé dans la glissière et/ou l'insert de glissière ;
- l'insert comprend une gorge permettant en utilisation le passage d'un éjecteur présent sur la carcasse ;
- l'insert comprend une surface coplanaire du fond de percussion, entre le bas du fond de culasse et la surface délimitant le fond de culasse ;
- l'insert est fixé à la glissière par des moyens permanents ou semi-permanents ;
- la fenêtre d'éjection est essentiellement latérale ;
- l'insert de glissière est suffisamment large dans sa partie basse pour pouvoir alimenter une cartouche venant de gauche ou de droite d'un chargeur sans déquinconcement ;
- l'insert de glissière comprend sur sa surface avant une encoche adaptée à coopérer avec un arrêtoir de glissière de façon à pouvoir maintenir la glissière en position arrière.

### Brève description des figures

La figure 1 représente une vue éclatée des différents éléments d'une glissière selon l'invention.
La figure 2 représente une vue éclatée de la glissière de la figure 1 sous un autre angle.
La figure 3 représente une vue en coupe longitudinale d'une glissière selon l'invention.
La figure 4 représente une coupe selon le plan D-D.
La figure 5 représente une coupe selon le plan E-E.
La figure 6 montre la fenêtre d'éjection d'un exemple de glissière selon l'invention.
La figure 7 représente un exemple d'insert de glissière selon l'invention comprenant une encoche adaptée à prendre appui sur un arrêtoir de glissière.

### Légende des figures

1. Insert de glissière
2. Griffe d'éjecteur
3. Glissière
4. Fond de percussion
5. Moyens de fixation semi-permanent
6. Moyens de fixation semi-permanent
7. Gorge de griffe d'éjecteur
8. Canal de percuteur
9. Surface d'appui latérale du culot de la douille
10. Canal de palpeur de présence de cartouche
11. Fenêtre d'éjection
12. Surface de prolongement du fond de percussion
13. Canal hydraulique
14. Encoche d'arrêtoir de glissière

### Description détaillée de l'invention

La présente description décrit essentiellement un exemple d'arme implémentant l'ensemble des aspects de la présente invention. L'homme du métier comprendra aisément que les différents aspects de l'invention, bien qu'utilisable séparément, présentent des synergies qui apparaîtront clairement au vus de cet exemple et des quelques variantes décrites.

La présente invention vise à faciliter la fabrication des glissières de pistolets par l'utilisation d'un insert de glissière 1 reprenant plusieurs fonctions critiques du cycle d'alimentation / extraction / éjection du pistolet.

Cet insert est de préférence fixé par vissage / pressage / ou tout mode d'assemblage « semi-permanent » dans une position d'appui spécifiquement dessinée dans la glissière. Le but étant de toujours positionner l'insert 1 contre une butée et éviter tout risque de prise de jeu lors du cycle de vie de l'arme et donc tout escalier positif entre le fond de cuvette et l'insert qui risquerait perturber le positionnement du culot de la douille.

Au niveau de l'alimentation des cartouches vers la chambre du canon, dans le cas de l'utilisation d'un chargeur sans déquinconcement ou à déquinconcement partiel (c'est-à-dire, double colonne jusqu'aux lèvres du chargeur), la glissière doit pouvoir alimenter aussi bien une cartouche qui se présente à gauche ou à droite par rapport au fond de cuvette. Aussi, l'insert 1 selon l'invention est, de préférence, suffisamment large dans sa partie basse pour pouvoir réaliser cette poussée d'une cartouche venant de gauche ou de droite.

Une fois poussée hors du chargeur, la cartouche reste en avant de l'insert 1. Ce n'est qu'à la fin du mouvement vers l'avant de la glissière que la cartouche rentre dans l'insert en soulevant l'extracteur tout en étant maintenue par la chambre du canon. Le déplacement de la cartouche est alors longitudinal et diffère ainsi du document DE102010035962B4 où la cartouche a un déplacement vertical guidé latéralement par l'insert.

De plus, l'insert 1 de par sa géométrie en U permet de fermer le fond de culasse 4 (face d'appui de la douille) par une surface d'appui 9 perpendiculaire au fond de culasse et ainsi maintenir en toutes circonstances la cartouche ou la douille lors d'un cycle extraction / éjection de l'arme (en tir ou via un cycle manuel).

Le fond de percussion 4, solidaire de la glissière permet de reprendre l'ensemble des efforts du recul de la douille après un tir. Lorsque celle-ci est prolongée par une surface coplanaire 12 au niveau de l'insert 1, il est préférable que cette dernière soit en pratique quelques µm en arrière de la surface du fond de percussion, afin de s'assurer que l'effort soit bien repris essentiellement par le fond de percussion. Ce décalage ne reprend en pratique que des dimensions correspondantes aux variations de position de l'insert 1 dues aux tolérances d'usinage.

Lors de l'extraction de la douille après le départ du coup, une griffe d'extracteur 2 montée sur et localisée par l'insert de glissière attrape le culot de la douille vigoureusement dans le but de la maintenir contre la surface d'appui 9 de l'insert de glissière qui se prolonge avantageusement face à la griffe d'extracteur 2.

La direction de poussée de l'extracteur 2 est choisie idéalement non pas simplement transversale mais en oblique vers le bas. La fermeture de l'insert sur sa partie inférieur permet ainsi de localiser la douille de façon plus répétitive durant le recul de la glissière 3. La répétitivité de la position de la douille lors de son impact avec l'éjecteur assure à son tour une éjection répétitive.

Sous l'effet de la montée en pression dans le culot, la glissière 3 recule en emportant donc la douille jusqu'à rencontrer un éjecteur autorisant l'expulsion de la cartouche par la fenêtre d'éjection 11. L'insert présente par conséquent une rainure 7 dans laquelle l'éjecteur peut circuler.

L'utilisation d'une fenêtre d'éjection latérale 11 permet de rigidifier la glissière 3. Ce qui permet une meilleure tenue mécanique et éventuellement l'utilisation de parois plus minces permettant d'alléger le poids total de l'arme.

Pour éviter tout « hydroshock » lors d'un tir en conditions adverses et plus particulièrement sous l'eau. L'insert de l'invention présente de préférence également un orifice d'expulsion des corps liquides (non représenté), avantageusement situé entre le canal du percuteur 8 et le bas de l'insert 1.

Les différentes figures montrent aussi un orifice 10 débouchant à la périphérie de la douille, ledit orifice étant prévu pour accueillir un « palpeur » mécanique permettant en utilisation de tester la présence d'une cartouche en chambre.

## Revendications

1. Glissière (3) de pistolet comprenant un fond de culasse (4) solidaire de la glissière (3), une griffe d'extracteur (2) disposée pivotante sur un côté du fond de percussion (4) et un insert de glissière (1) multifonctionnel délimitant la surface inférieure d'un fond de culasse par une surface d'appui (9) de cartouche perpendiculaire au fond de culasse (4), ledit fond de culasse étant constitué de la face avant du fond de percussion (4) et d'une éventuelle surface coplanaire (12) de l'insert (1) de glissière comprise entre le bas du fond de percussion et ladite surface d'appui (9) de cartouche.

2. Glissière (3) selon la revendication 1 dans laquelle la surface d'appui (9) se prolonge latéralement face à la griffe d'extracteur (2).

3. Glissière (3) selon l'une des revendications 1 ou 2 dans laquelle le fond de culasse (4) comprend un canal de percuteur (8) dans lequel coulisse un percuteur.

4. Glissière (3) selon l'une des revendications 1 à 3 comprenant un canal d'évacuation des liquides débouchant dans le canal de percuteur (8) et traversant la glissière (3) et l'insert de glissière (1).

5. Glissière selon l'une des revendications précédentes dans laquelle l'insert de glissière (1) comprend une gorge (7) permettant en utilisation le passage d'un éjecteur présent sur la carcasse.

6. Glissière selon l'une des revendications précédentes dans laquelle l'insert de glissière (1) comprend une surface coplanaire (12) du fond de percussion (4), entre le bas du fond de culasse (4) et la surface (9) délimitant le fond de culasse (4).

7. Glissière (3) selon l'une des revendications précédentes dans laquelle l'insert de glissière (1) est fixé à la glissière par des moyens (5,6) permanents ou semi-permanents.

8. Glissière (3) selon l'une des revendications précédentes dans laquelle la fenêtre d'éjection (11) est essentiellement latérale.

9. Glissière (3) selon l'une des revendications précédentes dans laquelle l'insert de glissière (1) comprend sur sa surface avant une encoche (14) adaptée à coopérer avec un arrêtoir de glissière de façon à pouvoir maintenir la glissière (3) en position arrière.

10. Glissière (3) selon l'une des revendications 1 à 9 dans laquelle l'insert de glissière (1) est suffisamment large dans sa partie basse pour pouvoir alimenter une cartouche venant de gauche ou de droite d'un chargeur sans déquinconcement.
